# FASCICULE DE BREVET EUROPEEN

(11) **EP 0 794 902 B1**
(45) Date de publication et mention de la délivrance du brevet: **07.04.1999**
(21) Numéro de dépôt: 95936932.3
(22) Date de dépôt: 05.12.1995
(51) Int. Cl.: B65B 31/04

(54) **PROCEDE ET DISPOSITIF POUR ELIMINER L'OXYGENE DE L'ESPACE DE TETE D'UN EMBALLAGE**
VERFAHREN UND VORRICHTUNG ZUM ENTFERNEN VON SAUERSTOFF AUS DEM KOPFRAUM EINES BEHÄLTERS
METHOD AND DEVICE FOR REMOVING OXYGEN FROM THE HEADSPACE OF A PACKAGE

(30) Priorité: 06.12.1994 EP 94119203
(43) Date de publication de la demande: 17.09.1997
(73) Titulaire: SOCIETE DES PRODUITS NESTLE S.A., 1800 Vevey (CH)
(72) Inventeur: HUGELSHOFER, Willy, CH-3510 Konolfingen (CH); EGLI, Josef, CH-3626 Hünibach (CH); MESSERLI, Alfred, CH-3506 Grosshoechstetten (CH)
(74) Mandataire: Thomas, Alain
(86) Numéro de dépôt international: CH9500290
(87) Numéro de publication internationale: WO9617775

(56) Documents cités:
- EP-A- 0 479 037
- DE-A- 3 108 817
- US-A- 4 934 127

## Description

L'invention concerne un procédé d'élimination d'oxygène de l'espace de tête d'un emballage rempli aseptiquement, dans lequel on remplit l'emballage sous atmosphère d'air stérile, on injecte ensuite de l'azote stérile avec une buse disposée directement au-dessus de l'ouverture dudit emballage à température ambiante et sous la pression atmosphérique dans une atmosphère d'air stérile et on scelle l'emballage entre deux éléments de scellage. L'invention concerne en outre le dispositif utilisé pour la mise en oeuvre de ce procédé.

Dans le domaine du remplissage aseptique avec certains types de machine, il n'est pas possible de remplir un emballage et de le sceller sans y laisser un faible volume gazeux, appelé espace de tête. Comme on travaille normalement dans des systèmes avec de l'air stérile, cet espace de tête contient de l'ordre de 20% d'oxygène. La présence d'oxygène a un effet négatif, en ce sens que lors de la conservation du produit contenu dans ledit emballage, il arrive fréquemment que ce produit soit sensible à l'oxygène, ce qui conduit ainsi à une dégradation de son goût et/ou de certains ingrédients, tels que les vitamines et les sels minéraux. Ce phénomène est inacceptable pour le consommateur ou pour des raisons de législation alimentaire. On a déjà envisagé une solution dans laquelle on cherche à réduire l'espace de tête : on opère dans ce cas en remplaçant juste avant le scellage l'air par de la vapeur d'eau. L'inconvénient de ce système est cependant que la vapeur d'eau se condense sur des surfaces froides : la conséquence est un risque inacceptable d'infection pour les produits neutres et faiblement acides. Une seconde solution consiste à réduire l'espace de tête avec des éléments mécaniques en pressant l'emballage : mais il n'est cependant pas possible d'éliminer totalement ledit espace. Le brevet DE-A-3108817 concerne également un dispositif permettant d'éliminer l'oxygène de l'espace de tête d'un emballage. Dans ce dispositif, la buse permettant d'injecter l'azote est solidaire de l'un des éléments de scellage, ce qui diminue l'efficience de l'arrivée d'azote, car ladite buse bouge et le jet d'azote change de direction. Les brevets US-A-4,934,127 et EP-A-479,037 concernent également des dispositifs pour éliminer l'oxygène de l'espace de tête d'un emballage. L'inconvénient de ces dispositifs est que le scellage de l'emballage se fait en aval de la station d'injection d'azote, ce qui a pour conséquence de laisser repartir la quantité d'azote introduite au préalable.

Le but de la présente invention est la mise au point d'un procédé permettant d'éliminer l'oxygène de l'espace de tête d'un emballage rempli aseptiquement de manière efficiente. Par éliminer, on entend le fait d'atteindre une teneur en oxygène très faible dans l'espace de tête, à savoir de l'ordre de 2% et même moins.

Selon le procédé de l'invention, on injecte l'azote stérile à partir de la buse qui est fixe et disposée entre les deux éléments de scellage mobiles, l'injection d'azote est faite depuis le haut sous un angle compris entre 40 et 50° par rapport à la verticale et à contre-courant du sens de déplacement des emballages.

On améliore ainsi l'efficacité d'élimination de l'air résiduel dans l'espace de tête grâce à cette disposition spécifique de l'arrivée du courant d'azote.

L'emballage utilisé peut être de tout type, pouvu que sa partie supérieure soit scellable.

Le produit de remplissage de l'emballage peut être de tout type liquide du domaine alimentaire, par exemple un produit à base de lait, de jus de fruit ou d'eau, pouvant en outre contenir une partie de morceaux. On préfère tout particulièrement les produits sensibles à l'oxygène et faiblement acides, comme les produits diététiques contenant des vitamines et des sels minéraux. Le but est d'obtenir des produits à longue durée de conservation, pour lesquels il n'y a pas de dégradation du goût et/ou de certains ingrédients lors du stockage.

Le procédé est mis en oeuvre sur une ligne de fabrication industrielle classique, dans laquelle il y a notamment un compartiment de remplissage et un compartiment de scellage : il faut rajouter selon l'invention dans le compartiment de scellage une étape d'injection d'azote.

Les deux compartiments de remplissage et de scellage sont sous courant d'air stérile de manière à y créer des conditions de turbulence : la vitesse d'injection de l'azote est supérieure à la vitesse d'injection d'air stérile. Pour parvenir à un espace de tête ayant une teneur en oxygène de moins de 2 96, il faut travailler avec un débit d'azote par ligne compris entre 100 et 800 l/min à pression atmosphèrique.

La durée d'injection d'azote par emballage est de l'ordre de la seconde. Cette rapide injection d'azote permet d'économiser la quantité d'azote et limite la longueur de la ligne de production. On peut aussi bien opérer avec une arrivée d'azote continue que discontinue.

L'invention concerne en outre le dispositif utilisable pour la mise en oeuvre du procédé décrit ci-dessus. Ce dispositif comprend un compartiment de remplissage de produit dans un emballage, un compartiment de scellage dudit emballage avec deux éléments de scellage et un dispositif transporteur pour véhiculer les emballages dans les deux compartiments, le second compartiment comportant une buse fixe pour injecter l'azote, celle-ci étant disposée entre les éléments de scellage mobiles et étant positionnée de manière à ce qu'elle fasse un angle compris entre 40 et 50° avec la verticale, ledit angle étant à contre-courant du sens de déplacement des emballages.

Le dispositif transporteur à un système d'avancée au pas-à-pas et on arrive à une cadence de remplissage classique à ce type de ligne. Il est bien entendu que dans la présente description, tout ce qui est dit concerne un mode de remplissage aseptique : l'azote et l'air utilisé sont préstérilisés.

On dispose dans la buse d'arrivée d'azote un répartiteur et des moyens supplémentaires, tels qu'une ou plusieurs plaques métalliques permettant d'obtenir des flux uniformes à la sortie de la buse.

Il faut également que le flux d'azote arrive sur une largeur suffisante pour bien déplacer l'air résiduel de l'espace de tête : on prévoit une largeur de buse supérieure à la largeur d'ouverture de l'emballage. La suite de la description est faite en référence aux dessins sur lesquels :
Fig. 1 est une représentation schématique du dispositif selon l'invention, dans l'étape d'injection d'azote et
Fig. 2 est une représentation schématique du même dispositif dans l'étape de scellage.

Les emballages 1 arrivent par le dispositif transporteur 2 dans le sens des flèches 3 dans le compartiment de remplissage aseptique 4, puis dans le compartiment de scellage 5. De l'air stérile est injecté dans les deux compartiments précités respectivement par les conduites 6 et 7. Le produit 8 arrive par le système de remplissage 9 et est dosé dans l'emballage 1 grâce à la buse de remplissage 10. Le compartiment de scellage 5 comprend la buse fixe 11 d'injection d'azote, l'azote arrivant par la conduite 12 ainsi que les deux éléments de scellage 13,14.

Les compartiments de remplissage aseptique 4 et de scellage 5 comportent des ouvertures 15, 16, 17 permettant le passage des emballages 1 sur le dispositif transporteur 2.

Le fonctionnement du dispositif selon l'invention est le suivant : Le dispositif transporteur 2 a un système d'avancée pas-à-pas. L'emballage 1 est positionné sous la buse de remplissage 10, qui délivre alors la dose de produit 8. Le compartiment est en permanence sous atmosphère d'air stérile. Le dispositif transporteur positionne ensuite les autres emballages sous la buse 10 et les emballages remplis arrivent dans le compartiment de scellage 5 et passent sous la buse 11 d'injection d'azote. Le débit d'azote est de 300 l/min, le compartiment de scellage étant lui aussi en permanence sous atmosphère d'air stérile. Dans la Fig. 2, on voit bien l'opération de scellage avec les éléments 13 et 14. Le dispositif transporteur 2 délivre alors les emballages prêts à l'emploi ou au stockage.

On obtient ainsi selon l'invention des emballages qui peuvent être stockés pendant au moins 6 mois, sans aucune dégradation de la qualité et du goût du produit. Les vitamines ainsi que les sels minéraux sont en outre préservés. Dans l'exemple précité, on arrive à une teneur en oxygène de 1% dans l'espace de tête.

## Revendications

1. Procédé d'élimination d'oxygène de l'espace de tête d'un emballage (1) rempli aseptiquement, dans lequel on remplit l'emballage (1) sous atmosphère d'air stérile, on injecte ensuite de l'azote stérile avec une buse (11) disposée directement au dessus de l'ouverture dudit emballage à température ambiante et sous la pression atmosphérique dans une atmosphère d'air stérile et on scelle l'emballage avec deux éléments de scellage (13,14), caractérisé en ce qu'on injecte l'azote stérile à partir de la buse (11) qui est fixe et disposée entre les deux éléments de scellage mobiles (13,14) et en ce que l'injection d'azote est faite depuis le haut sous un angle de l'ordre de 40-50° par rapport à la verticale et à contre-courant du sens de déplacement des emballages.

2. Procédé selon la revendication 1, caractérisé en ce que l'injection d'azote dure de l'ordre de la seconde par emballage.

3. Procédé selon l'une des revendications 1 ou 2, caractérisé en ce que l'injection d'azote est faite de manière continue ou discontinue.

4. Procédé selon l'une des revendications 1 à 3, caractérisé en ce que la vitesse d'injection de l'azote est supérieure à la vitesse d'injection de l'air stérile.

5. Procédé selon l'une des revendications 1 à 4, caractérisé en ce que le débit d'injection d'azote par ligne est compris entre 100 et 800 l/min.

6. Dispositif pour la mise en oeuvre du' procédé selon l'une des revendications 1 à 5, comprenant un compartiment de remplissage aseptique (4) de produit dans un emballage (1), un compartiment de scellage (5) dudit emballage avec deux éléments de scellage (13, 14) et un dispositif transporteur (2) pour véhiculer les emballages dans les deux compartiments (4,5), caractérisé en ce que le second compartiment (5) comporte une buse fixe (11) pour injecter l'azote, ladite buse étant disposée entre les éléments de scellage mobiles (13,14) et en ce que la buse (11) fait un angle compris entre 40° et 50° avec la verticale, ledit angle étant à contre-courant du sens de déplacement des emballages.

7. Dispositif selon la revendication 6, caractérisé en ce que la buse présente un repartiteur.

8. Dispositif selon l'une des revendications 6 ou 7, caractérisé en ce que la buse (11) a une largeur plus grande que celle de l'emballage (1).

## Claims

1. Method for removing oxygen from the headspace of an aseptically filled package (1), wherein the package (1) is filled in a sterile air atmosphere, sterile nitrogen is then injected with a nozzle (11) disposed directly above the opening of the said package at ambient temperature and at atmospheric pressure in a sterile air atmosphere and the package is sealed with two sealing elements (13, 14), characterized in that sterile nitrogen is injected from the nozzle (11) which is fixed and disposed between the two movable sealing elements (13, 14) and in that nitrogen is injected from above at an angle of the order of 40-50° with respect to the vertical and counter-current to the direction of movement of the packages.

2. Method according to claim 1, characterized in that the nitrogen injection lasts for a period of the order of one second per package.

3. Method according to either of claims 1 or 2, characterized in that nitrogen is injected in a continuous or discontinuous manner.

4. Method according to one of claims 1 to 3, characterized in that the rate of injection of nitrogen is greater than the rate of injection of sterile air.

5. Method according to one of claims 1 to 4, characterized in that the rate of injection of nitrogen per line is between 100 and 800 l/min.

6. Device for implementing the method according to one of claims 1 to 5, comprising a compartment (4) for aseptically filling a product into a package (1), a compartment (5) for sealing the said package with two sealing elements (13, 14) and a transporting device (2) for conveying the packages into the two compartments (4, 5), characterized in that the second compartment (5) has a fixed nozzle (11) for injecting nitrogen, the said nozzle being disposed between the movable sealing elements (13, 14) and in that the nozzle (11) makes an angle of between 40° and 50° with the vertical, the said angle being counter-current to the direction of movement of the packages.

7. Device according to claim 6, characterized in that the nozzle has a distributor.

8. Device according to either of claims 6 or 7, characterized in that the nozzle (11) is wider than the package (1).

## Patentansprüche

1. Verfahren zum Entfernen von Sauerstoff aus dem Kopfraum eines aseptisch gefüllten Behälters (1), bei dem man den Behälter (1) unter steriler Luftatmosphäre füllt, anschließend sterilen Stickstoff mit einer direkt über der Öffnung des Behälters angeordneten Düse (11) bei Raumtemperatur und unter atmosphärischem Druck in einer sterilen Luftatmosphäre injiziert und den Behälter mit zwei Versiegelungselementen (13, 14) versiegelt, dadurch gekennzeichnet, daß man den sterilen Stickstoff über die Düse (11) injiziert, die feststehend ist und zwischen den beiden beweglichen Versiegelungselementen (13, 14) angeordnet ist, und daß die Stickstoffinjektion von oben unter einem Winkel von etwa 40-50° bezüglich der Vertikalen und im Gegenstrom zur Bewegungsrichtung der Behälter stattfindet.

2. Verfahren nach Anspruch 1, dadurch gekennzeichnet, daß die Stickstoffinjektion pro Behälter etwa 1 Sekunde dauert.

3. Verfahren nach einem der Ansprüche 1 oder 2, dadurch gekennzeichnet, daß die Stickstoffinjektion kontinuierlich oder unkontinuierlich stattfindet.

4. Verfahren nach einem der Ansprüche 1 bis 3, dadurch gekennzeichnet, daß die Injektionsgeschwindigkeit des Stickstoffs höher als die Injektionsgeschwindigkeit der sterilen Luft ist.

5. Verfahren nach einem der Ansprüche 1 bis 4, dadurch gekennzeichnet, daß der Durchsatz der Stickstoffinjektion pro Linie 100 bis 800 l/min beträgt.

6. Vorrichtung zur Durchführung des Verfahrens nach einem der Ansprüche 1 bis 5, die eine Kammer (4) zum aseptischen Befüllen eines Behälters (1) mit Produkt, eine Kammer (5) zum Versiegeln des Behälters mit zwei Versiegelungselementen (13, 14) und eine Fördervorrichtung (2) zur Beförderung der Behälter in den beiden Kammern (4, 5) aufweist, dadurch gekennzeichnet, daß die zweite Kammer (5) eine feststehende Düse (11) zum Injizieren des Stickstoffs aufweist, die zwischen den beweglichen Versiegelungselementen (13, 14) angeordnet ist, und daß die Düse (11) mit der Vertikalen einen Winkel von 40 bis 50° bildet, wobei dieser Winkel im Gegenstrom zur Bewegungsrichtung der Behälter gerichtet ist.

7. Vorrichtung nach Anspruch 6, dadurch gekennzeichnet, daß die Düse einen Verteiler aufweist.

8. Vorrichtung nach einem der Ansprüche 6 oder 7, dadurch gekennzeichnet, daß die Düse (11) eine größere Breite als der Behälter (1) aufweist.
